# EUROPÄISCHE PATENTSCHRIFT

(11) **EP 1 440 455 B1**
(45) Veröffentlichungstag und Bekanntmachung des Hinweises auf die Patenterteilung: **26.04.2006**
(21) Anmeldenummer: 02802601.1
(22) Anmeldetag: 30.10.2002
(51) Int. Cl.: H01H 13/20

(54) **ELEKTRISCHER SCHALTER**
ELECTRIC SWITCH
COMMUTATEUR ELECTRIQUE

(30) Priorität: 02.11.2001 DE 10153871; 22.05.2002 DE 10222498
(43) Veröffentlichungstag der Anmeldung: 28.07.2004
(73) Patentinhaber: Marquardt GmbH, D-78604 Rietheim-Weilheim (DE)
(72) Erfinder: WOLBER, Ralph, 78549 Spaichingen (DE); KIZELE, Rainer, 78532 Tuttlingen (DE); MÜLLER, Heinrich, 78532 Tuttlingen (DE); MEJERL, Thomas, 78623 Rottweil (DE)
(74) Vertreter: Otten, Herbert
(86) Internationale Anmeldenummer: PCT/DE2002/004039
(87) Internationale Veröffentlichungsnummer: WO 2003/041100

(56) Entgegenhaltungen:
- EP-A- 0 232 765
- DE-A- 3 809 144
- DE-C- 4 330 576
- GB-A- 2 110 472
- US-A- 2 051 654
- US-A- 2 524 410
- US-A- 3 999 024
- US-A- 4 383 149
- US-A- 4 758 694

## Beschreibung

Die Erfindung betrifft einen elektrischen Schalter nach dem Oberbegriff des Patentanspruchs 1.

In Elektro- sowie Hausgeräten, beispielsweise Waschmaschinen, Geschirrspülmaschinen o. dgl., dienen elektrische Schalter als Netzschalter. Hierzu muss der Schalter zum Schalten einer hohen Last geeignet sein.

Ein solcher elektrischer Schalter ist beispielsweise aus der DE 42 02 214 A1 bekannt. Dieser Schalter besitzt ein aus einem bewegbaren Schaltkontakt sowie wenigstens einem Festkontakt bestehendes Kontaktsystem. Weiter besitzt der Schalter ein zwischen einer Ausgangs- und einer Betätigungsstellung bewegbares Betätigungsorgan, das bei dessen Bewegung mit dem Schaltkontakt zum Umschalten des Kontaktsystems zusammenwirkt. Schließlich kann ein bewegbares Rastmittel mit dem Betätigungsorgan in der Betätigungsstellung verrastend zusammenwirken.

Neben dem Netzschalter sind in Elektrogeräten und/oder Hausgeräten zur Bedienung sonstiger Funktionen Bedienfelder mit weiteren Schaltern angeordnet, die häufig in der Art von Kurzhubtasten, beispielsweise mit einem Hub von ca. 2 bis 3 mm, ausgestaltet sind. Der aus der DE 42 02 214 A1 bekannte Schalter besitzt jedoch einen großen Betätigungsweg, und zwar in etwa von 5 mm, so daß bei dessen Anordnung als Netzschalter im Bedienfeld eine zu den übrigen Schaltern unterschiedliche Betätigungscharakteristik vorhanden ist. Andererseits erscheint eine Reduzierung des Betätigungsweges dieses Schalters aufgrund der zu berücksichtigenden technischen Vorgaben, wie beispielsweise die verschiedenen Toleranzlagen der Einzelteile des Schalters, der über die Lebensdauer des Schalters entstehende Kontaktabbrand im Kontaktsystem, die für die Schaltung hoher Leistung benötigte Kontaktöffnungsweite von wenigstens 3 mm, das Aufbringen der nötigen Kontaktkraft, die sichere Funktion des Schalters o. dgl., nicht möglich.

Weiter ist aus der GB 2 110 472 A ein elektrischer Schalter mit einem aus einem bewegbaren Schaltkontakt sowie Festkontakten bestehenden Kontaktsystem bekannt. Ein bewegbares Betätigungsorgan wirkt bei dessen Bewegung mit dem Schaltkontakt zum Umschalten des Kontaktsystems zusammen. Das Betätigungsorgan steht in Wirkverbindung mit einem federgelagerten Hebel, indem der Hebel eine Aufnahme im Betätigungsorgan in etwa quer durchsetzt, derart dass der Hebel bei Bewegung des Betätigungsorgans eine Schwenkbewegung durchführt. Die Schwenkbewegung des Hebels bewegt wiederum den Schaltkontakt zum Umschalten.

Zwar weist dieser Schalter eine Umsetzung des vom Betätigungsorgan zurückgelegten Weges durch den Hebel auf. Jedoch ist die Schwenkbewegung des Hebels, insbesondere an der Federlagerung, mit erheblichen Toleranzproblemen sowie Führungsungenauigkeiten behaftet, was wiederum den erforderlichen Hub des Betätigungsorgans sowie die Betätigungskraft vergrößert. Außerdem verhindern diese Probleme den Einsatz des Schalters für höhere Leistungen.

Der Erfindung liegt ausgehend von der GB 2 110 472 A die Aufgabe zugrunde, einen zum Schalten hoher Leistungen geeigneten elektrischen Schalter mit kleinem Betätigungsweg anzugeben. Insbesondere soll der elektrische Schalter als Netzschalter in mit Kurzhubtasten ausgestatteten Bedienfeldern einsetzbar sein, um damit der Bedienphilosophie heutiger Hausgeräte angepasst zu sein. Zugleich soll sich die Betätigungskraft für den elektrischen Schalter nicht wesentlich erhöhen.

Diese Aufgabe wird bei einem gattungsgemäßen elektrischen Schalter durch die kennzeichnenden Merkmale des Anspruchs 1 gelöst.

Beim erfindungsgemäßen elektrischen Schalter steht das Betätigungsorgan in Wirkverbindung mit einem Hebel, derart dass der Hebel bei Bewegung des Betätigungsorgans eine Schwenkbewegung durchführt. Die Schwenkbewegung des Hebels bewegt nun ihrerseits den Schaltkontakt zum Umschalten. Durch die Schwenkbewegung des Hebels wird eine vergrößernde Übersetzung des vom Betätigungsorgan zurückgelegten Weges erzielt, so dass bereits ein kleiner Betätigungsweg des Betätigungsorgans den Schaltkontakt mit genügend großem Weg bewegt. Dadurch wird auch bei kurzem Betätigungsweg eine Kontaktöffnungsweite von mehr als 3 mm ermöglicht, so dass der erfindungsgemäße Schalter sowohl zum Schalten von hohen Lasten als auch von Steuerströmen geeignet ist. Insbesondere steht die Kontaktkraft beim erfindungsgemäßen Schalter nicht in einem direkten oder nur in einem schwachen Zusammenhang zur Betätigungskraft, so dass allenfalls ein geringfügiger Einfluss der Kontaktkraft auf die Betätigungskraft auftreten kann.

Um kleine Betätigungskräfte sowie die gewünschte Kompaktheit zu gewährleisten, ist weiterhin am Betätigungsorgan eine Wippe verschwenkbar gelagert. Die Wippe greift mittels eines Arms am Hebel zur Herstellung der Wirkverbindung an. Ein mit einem Ende am Hebel eingespanntes Federelement wirkt mit dem anderen auskragenden Ende mit der Wippe zusammen. Dadurch wird der Hebel bei Bewegung des Betätigungsorgans wechselweise zwischen zwei stabilen Endlagen, und zwar von der einen Endlage in die jeweils andere Endlage verschwenkt. Diese Endlagen korrespondieren wiederum zu den Schaltstellungen des Kontaktsystems.

Weitere Ausgestaltungen der Erfindung sind Gegenstand der Unteransprüche.

Der ein Gehäuse aufweisende Schalter kann mehrere Kontaktsysteme mit jeweils einem Schaltkontakt besitzen. Beispielsweise bietet sich beim Einsatz als Netzschalter eine zweipolige Ausgestaltung mit wenigstens zwei Kontaktsystemen an. In einer besonders bevorzugten Ausgestaltung dient ein gemeinsamer Hebel zur Bewegung der Schaltkontakte. Dadurch wird der benötigte Betätigungsweg zum fehlersicheren Umschalten am Kontaktsystem erzielt. Vorteilhafterweise wird dafür kein zusätzlicher Bauraum im Gehäuse des Schalters benötigt, vielmehr lässt sich der Schalter für hohe Lasten mit einem kleinen Gehäuse versehen.

Der Hebel kann an einem Lager drehbar im Gehäuse des Schalters gelagert sein. In weiterer Ausgestaltung ist der Hebel als einarmiger Hebel ausgebildet. Das Lager befindet sich dann an einem Ende des Hebels. Auch eine solche Ausgestaltung trägt zur Reduzierung des für den Schalter benötigten Bauraums bei.

In weiterer Ausgestaltung des Schalters ist das Kontaktsystem als ein Schnapp-Kontaktsystem ausgebildet. Hierzu ist der Schaltkontakt als Schnapp-Schaltkontakt ausgestaltet, so dass der Schaltkontakt bei Bewegung des Hebels zwischen dessen beiden Endlagen schnappend umschaltet. Der Schaltkontakt ist in einem Schneidenlager, das beispielsweise an einem elektrischen Anschluss angeordnet sein kann, verschwenkbar gelagert. Eine Zugfeder ist mit einem Ende am Schaltkontakt und mit dem anderen Ende am Hebel befestigt. Die Befestigung am Hebel kann sich an der dem Lager des Hebels gegenüberliegenden Seite befinden. Vorteilhafterweise bietet ein solches Schnapp-Kontaktsystem gegenüber einem sonstigen Kontaktsystem geringere Betätigungskräfte und eine geringere Geräuschentwicklung.

Bevorzugterweise ist der elektrische Schalter als Kurzhub-Druckschalter ausgestaltet. Hierzu ist das Betätigungsorgan als ein im wesentlich linear beweglicher Drücker ausgebildet. Der Drücker ist gegen die Kraft einer Feder bewegbar und ragt mit einem Teil aus dem Gehäuse für den Benutzer manuell zugänglich heraus. Das Betätigungsorgan ist vom Benutzer manuell zwischen einer Ausgangs- und einer Betätigungsstellung bewegbar, um das Kontaktsystem umzuschalten. Nach dem Umschalten des Kontaktsystems kann das Betätigungsorgan selbsttätig in die Ausgangsstellung zurückkehren. Alternativ kann das Betätigungsorgan in der jeweiligen Stellung bis zur nächsten Betätigung festgehalten sein, indem das Betätigungsorgan in der Betätigungsstellung durch ein Rastmittel verrastet ist.

Die Schaltstellungen des Schnapp-Kontaktsystems können ebenso als Raststellungen ausgestaltet sein, wozu am Betätigungsorgan die Wippe verschwenkbar gelagert ist. Der Arm an der Wippe greift zweckmäßigerweise an einer Art von Kulisse am Hebel zur Herstellung der Wirkverbindung an. Das Federelement ist mit dem einen Ende am Hebel an der dem Lager des Hebels gegenüberliegenden Seite eingespannt. Bei dem Federelement handelt es sich insbesondere um eine Blattfeder oder eine Drahtfeder. Das Federelement wirkt mit dem anderen auskragenden Ende mit der Wippe zusammen, indem das auskragende Ende in einen Schlitz an der Wippe eingreift.

Entsprechend den im Elektro- und/oder Hausgerät für den Schalter zur Verfügung stehenden Platz lässt sich die Größe des Schalters in Längsrichtung oder Querrichtung bezüglich der Bewegungsrichtung des Betätigungsorgans optimieren. Hierzu kann der Hebel und/oder der Schaltkontakt in etwa parallel oder in etwa senkrecht zur Bewegungsrichtung des Betätigungsorgans angeordnet sein. Insbesondere bei mehrpoligen Schaltern mit mehreren Kontaktsystemen bietet es sich zudem an, den Hebel in etwa gabelförmig mit zwei einander gegenüberliegenden Lagern auszugestalten.

Die mit der Erfindung erzielten Vorteile bestehen insbesondere darin, dass der Schalter mit einem kurzen Betätigungsweg bedienbar ist. Der erfindungsgemäße Kurzhub-Schalter gestattet eine einheitliche Bedienphilosophie beispielsweise in Hausgeräten, wo im Bedienfeld mit den bereits üblichen Kurzhubtasten für die Logiksteuerung zusätzlich ein Kurzhub-Leistungsschalter für die Netztrennung eingesetzt werden kann.

Trotz kleinem Betätigungsweg erzielt der Schalter eine große Kontaktöffnungsweite. Der erfindungsgemäße Schalter ist universell einsetzbar, da sowohl hohe Lasten als auch Steuerströme schaltbar sind. Es ist eine definierte zeitliche Abfolge zwischen den Kontaktbewegungen, nämlich Öffnen oder Schließen des Kontaktsystems gegeben. Dadurch ist, falls gewünscht, auch ein definierter zeitlicher Versatz zwischen den Kontakten möglich. Weiterhin spielt der Kontaktabbrand des Kontaktsystems während der Lebensdauer des Schalters eine allenfalls untergeordnete Rolle, insbesondere bleibt der Schaltpunkt des Kontaktsystems über die Lebensdauer annähernd konstant.

Ausführungsbeispiele der Erfindung sind in den Zeichnungen nach Fig. 5 - 10 dargestellt und werden im Folgenden näher beschrieben. Hierbei zeigen

Fig. 1 -4 ein nicht zur Erfindung zugehöriges Ausführungsbeispiel, wobei
- Fig. 1: einen elektrischen Schalter mit aufgebrochenem Gehäuse in perspektivischer Ansicht,
- Fig. 2: eine Draufsicht auf den Schalter gemäß Richtung II in Fig. 1,
- Fig. 3: einen Schnitt entlang der Linie 3-3 aus Fig. 2,
- Fig. 4: einen Schnitt entlang der Linie 4-4 aus Fig. 2, darstellen;

Es zeigen weiterhin:
- Fig. 5: einen elektrischen Schalter gemäß einem Ausführungsbeispiel der Erfindung in Explosions-Darstellung,
- Fig. 6: den elektrischen Schalter aus Richtung VI in Fig. 5 gesehen, wobei der Deckel des Gehäuses weggelassen ist,
- Fig. 7: eine perspektivische Ansicht des elektrischen Schalters in etwa aus Richtung VII in Fig. 6 gesehen, wobei das Kontaktsystem im Ausschalt-Zustand befindlich ist,
- Fig. 8: den elektrischen Schalter wie in Fig. 7, wobei das Kontaktsystem jedoch im Einschalt-Zustand befindlich ist,
- Fig. 9: einen Schnitt entlang der Linie 9-9 in Fig. 6 und
- Fig. 10: einen Schnitt entlang der Linie 10-10 in Fig. 6.

In Fig. 1 ist ein elektrischer Schalter 1 gemäß einem ersten Ausführungsbeispiel gezeigt, der zum Schalten einer hohen Last geeignet ist Der Schalter 1 kann beispielsweise als Netzschalter für ein Elektrogerät verwendet werden. Der Schalter 1 besitzt ein in Fig. 1 lediglich schematisch und aufgebrochen dargestelltes Gehäuse 2, das aus einem Deckel 3 und einem Sockel 4 besteht. An der Oberseite des Deckels 3 ragt ein Betätigungsorgan 5 aus dem Gehäuse 2 heraus. Der aus dem Gehäuse 2 herausragende Teil des Betätigungsorgans 5 ist für den Benutzer zur manuellen Bedienung des Schalters 1 zugänglich. Das Betätigungsorgan 5 ist vorliegend als ein gegen die Kraft einer Feder 20 im wesentlich linear beweglicher Drücker ausgebildet, wie in Fig. 4 zu sehen ist. An der Unterseite im Sockel 4 befinden sich die in Fig. 3 sichtbaren elektrischen Anschlüsse 6 des Schalters 1.

Der Schalter 1 besitzt ein dreipoliges Kontaktsystem 7, wie anhand von Fig. 1 zu erkennen ist. Wie weiter aus Fig. 3 hervorgeht, besteht das Kontaktsystem 7 aus einem bewegbaren Schaltkontakt 8 sowie wenigstens einem Festkontakt 9, die jeweils mit einem elektrischen Anschluß 6 in Verbindung stehen. Das Betätigungsorgan 5 ist manuell zwischen einer Ausgangs- und einer Betätigungsstellung bewegbar, wobei das Betätigungsorgan 5 bei dessen Bewegung mit dem Schaltkontakt 8 zum Umschalten des Kontaktsystems 7 zusammenwirkt. So befindet sich in der Betätigungsstellung das Kontaktsystem 7 im Einschalt-Zustand, indem der Schaltkontakt 8 am Festkontakt 9 anliegt. In der Ausgangsstellung hingegen ist der Schaltkontakt 8 vom Festkontakt 9 entfernt, so daß das Kontaktsystem 7 im Ausschalt-Zustand befindlich ist. Selbstverständlich kann das Kontaktsystem auch derart ausgestaltet sein, daß der Schaltkontakt bei Bewegung des Betätigungsorgans zwischen zwei Festkontakten umschaltet, was jedoch nicht weiter gezeigt ist

Der Schalter 1 weist weiterhin einen Hebel 10 auf, der sich im Gehäuse 2 befindet, wie näher in Fig. 1 zu sehen ist. Das Betätigungsorgan 5 steht in Wirkverbindung mit dem Hebel 10, und zwar derart, daß der Hebel 10 bei Bewegung des Betätigungsorgans 5 eine Schwenkbewegung durchführt. In einer ersten Ausgestaltung der Erfindung bewegt die Schwenkbewegung des Hebels 10 ihrerseits den Schaltkontakt 8 zum Umschalten des Kontaktsystems 7, wie anhand von Fig. 3 zu erkennen ist. In einer zweiten Ausgestaltung der Erfindung handelt es sich um einen Rastschalter und der Schalter 1 besitzt ein mit dem Betätigungsorgan 5 in der Betätigungsstellung verrastend zusammenwirkendes, bewegbares Rastmittel 11, das in Fig. 2 zu sehen ist. Die Schwenkbewegung des Hebels 10 bewegt in diesem Fall ihrerseits das Rastmittel 11 zur Verrastung. Bei beiden Ausgestaltungen wird aufgrund der Übertragung der Bewegung des Betätigungsorgans 5 über den Hebel 10 auf den Schaltkontakt 8 und/oder das Rastmittel 11 eine vergrößernde Übersetzung des vom Betätigungsorgan 5 zurückgelegten Weges erzielt. Dadurch sind auch bei kleinem Weg des Betätigungsorgans 5 zwischen der Ausgangs- und Betätigungsstellung große Wege für den Schaltkontakt 8 und/oder für das Rastmittel 11 ermöglicht, so daß hohe Leistungen mittels des Kontaktsystems 7 schaltbar sind. Besonders bevorzugt ist eine Ausbildung des Schalters 1 entsprechend einer Kombination der beiden genannten Ausgestaltungen, indem der Hebel 10 als ein in Fig. 1 sichtbarer gemeinsamer Hebel sowohl den oder die Schaltkontakte 8 als auch das Rastmittel 11 bewegt. Sonstige zweckmäßige Weiterbildungen des Schalters 1 sind nachfolgend näher erläutert.

Der Hebel 10 ist, wie näher aus Fig. 3 hervorgeht, als einarmiger Hebel ausgestaltet. An einem Ende des Hebels 10 befindet sich ein Lager 12 zur drehbaren Lagerung des Hebels 10 im Gehäuse 2 des Schalters 1. Die Aufnahme 13 für das Lager 12 befindet sich im Sockel 4, wobei das Lager 12 in die Aufnahme 13 zweckmäßigerweise einclipsbar ist.

Der Schaltkontakt 8 ist wippenförmig ausgestaltet und in etwa mittig in einem Schneidenlager 17 gelagert. Ein Ende des Hebels 10 und zwar das dem Lager 12 des Hebels 10 gegenüberliegende Ende liegt mit einer elastischen Kraft beaufschlagt am Schaltkontakt 8 an. Hierzu weist der Hebel 10 eine Hülse 14 auf. In der Hülse 14 ist eine Druckfeder 15 zur Ausübung der elastischen Kraft angeordnet Die Druckfeder 15 beaufschlagt einen Steuernocken 16 und der Steuernocken 16 wirkt schließlich auf den Schaltkontakt 8 ein. Befindet sich der Steuernocken 16 jenseits der einer Seite des Schneidenlagers 17, nämlich wie in Fig. 3 zu sehen, an der linken Seite des wippenförmigen Schaltkontakts 8, so befindet sich das Kontaktsystem 7 im Einschalt-Zustand. Befindet sich der Steuernocken 16 jenseits der anderen Seite des Schneidenlagers 17, also an der rechten Seite des wippenförmigen Schaltkontakts 8, was jedoch nicht weiter gezeigt ist, so befindet sich das Kontaktsystem 7 im Ausschalt-Zustand. Da es sich vorliegend wie bereits erwähnt um ein dreipoliges Kontaktsystem 7 handelt, ist der Hebel 10 entsprechend länglich mit zwei Lagern 12 ausgestattet. Dabei sind drei Hülsen 14 mitsamt der Steuernocken 16 für die drei Schaltkontakte 8 nebeneinanderliegend am Hebel 10 angeordnet, wie der Fig. 1 sowie der Fig. 4 zu entnehmen ist.

Das Rastmittel 11 besteht aus einer in etwa herzförmigen Rastkurve 18 sowie einem in die Rastkurve 18 eingreifenden Stift 19. Die Rastkurve 18, die in Fig. 4 sichtbar ist, ist an einer Seite des Hebels 10, und zwar an dessen Frontseite, die dem Lager 12 in etwa gegenüberliegt, angeordnet. Der Stift 19, der in Fig. 2 zu sehen ist, ist in etwa in der Art eines Bügels ausgestaltet, wobei ein Ende des Bügels im Gehäuse 2, und zwar am Sockel 4 des Schalters 1 gehalten ist sowie das andere Ende des Bügels als eigentlicher Stift 19 in die Rastkurve 18 eingreift. Die Rastkurve 18 ist mittels des Hebels 10 bewegbar, so daß der Stift 19 bei Bewegung der Rastkurve 18 mit einer der Auslenkung durch die Rastkurve 18 entgegengesetzt gerichteten, elastischen Kraft beaufschlagt ist. Durch den von der elastischen Kraft bewirkten entsprechenden Eingriff des Stifts 19 in die Rastkurve 18 wird in bekannter Weise das Betätigungsorgan 5 in der Betätigungsstellung verrastend gehalten. Selbstverständlich kann auch in umgekehrter Art und Weise die Rastkurve im Gehäuse des Schalters fest und der Stift mittels des Hebels bewegbar angeordnet sein, was jedoch nicht weiter gezeigt ist.

Wie näher anhand Fig. 3 zu erkennen ist, befindet sich zur Verschwenkung des Hebels 10 im Betätigungsorgan 5 eine Aufnahme 21, die an dem im Inneren des Gehäuses 2 des Schalters 1 befindlichen Teil des Betätigungsorgans 5 angeordnet ist. Der Hebel 10 durchsetzt die Aufnahme 21 in etwa quer zur Bewegungsrichtung des Betätigungsorgans 5. Wird nun das Betätigungsorgan 5 bewegt, so wird der Hebel 10 in der Aufnahme 21 mitgenommen und dabei verschwenkt.

Ein erfindungsgemäßer elektrischer Schalter 1 gemäß einem zweiten Ausführungsbeispiel ist in Explosionsdarstellung in Fig. 5 gezeigt. Der Schalter 1 besitzt wiederum ein Gehäuse 2, das aus einem Deckel 3 und einem Sockel 4 besteht. An einer Seite des Deckels 3 ragt ein Betätigungsorgan 5 aus dem Gehäuse 2 heraus. Das Betätigungsorgan 5 ist vorliegend als ein im wesentlich linear beweglicher Drücker ausgebildet An einer Seite des Sockels 4 ragen elektrischen Anschlüsse 6 des Schalters 1 heraus, wie insbesondere in den Fig. 9 oder 10 zu sehen ist

Der Schalter 1 besitzt ein zweipoliges Kontaktsystem 7, was anhand von Fig. 6 ersichtlich ist Wie aus Fig. 5 hervorgeht, besteht das Kontaktsystem 7 aus einem bewegbaren Schaltkontakt 8 sowie wenigstens einem Festkontakt 9, die jeweils mit einem elektrischen Anschluß 6 in Verbindung stehen. Bei manueller Bewegung des Betätigungsorgans 5 wirkt das Betätigungsorgan 5 mit dem Schaltkontakt 8 zum Umschalten des Kontaktsystems 7 zusammen, und zwar zwischen einem in Fig. 8 gezeigten Einschalt-Zustand des Kontaktsystems 7, in dem der Schaltkontakt 8 am Festkontakt 9 anliegt, und einem in Fig. 7 gezeigten Ausschalt-Zustand des Kontaktsystems 7, in dem der Schaltkontakt 8 vom Festkontakt 9 entfernt ist. Selbstverständlich kann das Kontaktsystem auch derart ausgestaltet sein, daß der Schaltkontakt bei Bewegung des Betätigungsorgans zwischen zwei Festkontakten umschaltet, was jedoch nicht weiter gezeigt ist.

Der Schalter 1 weist weiterhin einen Hebel 10 auf, der sich im Gehäuse 2 befindet. Das Betätigungsorgan 5 steht in Wirkverbindung mit dem Hebel 10, und zwar derart, daß der Hebel 10 bei Bewegung des Betätigungsorgans 5 eine Schwenkbewegung zwischen zwei Endlagen durchführt, was anhand der Fig. 7 und 8 ersichtlich ist. Dabei bewegt die Schwenkbewegung des Hebels 10 ihrerseits den Schaltkontakt 8 zum Umschalten des Kontaktsystems 7. Aufgrund der Übertragung der Bewegung des Betätigungsorgans 5 über den Hebel 10 auf den Schaltkontakt 8 wird eine vergrößernde Übersetzung des vom Betätigungsorgan 5 zurückgelegten Weges erzielt. Dadurch sind auch bei kleinem Weg des Betätigungsorgans 5 bei dessen manueller Bewegung große Wege für den Schaltkontakt 8 ermöglicht, so daß hohe Leistungen mittels des Kontaktsystems 7 schaltbar sind. Weitere zweckmäßige Ausgestaltungen des Schalters 1 gemäß dem weiteren Ausführungsbeispiel sind nachfolgend näher erläutert.

Der Hebel 10 ist, wie näher aus Fig. 7 hervorgeht, in der Art eines einarmigen Hebels ausgestaltet. An einem Ende des Hebels 10 befindet sich ein Lager 12 zur drehbaren Lagerung des Hebels 10 im Gehäuse 2 des Schalters 1. Die Aufnahme 13 für das Lager 12 befindet sich im Sockel 4, wobei das Lager 12 in die Aufnahme 13 zweckmäßigerweise einclipsbar ist. Bei dem vorliegenden mehrpoligen Schalter 1 bietet es sich weiterhin an, den Hebel 10 in etwa gabelförmig mit zwei einander gegenüberliegenden Lagern 12 auszugestalten, wie anhand von Fig. 5 zu erkennen ist.

Bei dem Kontaktsystem 7 handelt es sich um ein Schnapp-Kontaktsystem, indem der Schaltkontakt 8 als Schnapp-Schaltkontakt ausgestaltet ist, wie aus Fig. 9 ersichtlich ist. Der Schaltkontakt 8 ist in einem an einem elektrischen Anschluß 6 befindlichen Schneidenlager 22 verschwenkbar gelagert. Ein elastisches Mittel, und zwar vorliegend eine Zugfeder 23, ist mit einem Ende am Schaltkontakt 8 und mit dem anderen Ende am Hebel 10 befestigt. Zur Befestigung ist die Zugfeder 23 mittels endseitiger Haken in entsprechende Ösen sowohl am Schaltkontakt 8 als auch am Hebel 10 eingehängt. Die Öse am Hebel 10 zur Befestigung der Zugfeder 23 befindet sich dabei an der dem Lager 12 des Hebels 10 gegenüberliegenden Seite, wie der Fig. 7 zu entnehmen ist. Die Ausgestaltung des Schaltkontakts 8 als Schnapp-Stchaltkontakt bewirkt, daß der Schaltkontakt 8 dann bei Bewegung des Hebels 10 zwischen dessen beiden Endlagen schnappend umschaltet.

Das Betätigungsorgan 5 des Schalters 1 ist, wie bereits erwähnt, als ein im wesentlichen linear beweglicher Drücker ausgebildet, der durch entsprechende manuelle Einwirkung des Benutzers bewegt wird. Der Hebel 10 und/oder der Schaltkontakt 8 und damit das Kontaktsystem 7 ist in etwa parallel zur Bewegungsrichtung des Betätigungsorgans 5 angeordnet, wie man anhand der Fig. 9 erkennt Selbstverständlich kann der Hebel 10 und/oder der Schaltkontakt 8 auch in etwa senkrecht zur Bewegungsrichtung des Betätigungsorgans 5 angeordnet sein, was jedoch nicht weiter gezeigt ist.

Wie näher anhand Fig. 8 zu erkennen ist, dient eine Wippe 24 zur Verschwenkung des Hebels 10. Die Wippe 24 ist am Betätigungsorgan 5 verschwenkbar gelagert und greift mittels eines Arms 25 am Hebel 10 an, um die Wirkverbindung zwischen dem Betätigungsorgan 5 und dem Hebel 10 herzustellen. Die Angriffsstelle am Hebel 10 ist, wie vor allem in Fig. 10 sichtbar ist, in der Art einer Kulisse 26 ausgestaltet, so daß die Verschwenkung der Wippe 24 bei Bewegung des Betätigungsorgans 5 ihrerseits eine Verschwenkung des Hebels 10 bewirkt. Zusätzlich ist ein in Fig. 7 sichtbares Federelement 27 mit seinem einen Ende am Hebel 10 eingespannt, und zwar an der dem Lager 12 des Hebels 10 gegenüberliegenden Seite. Das Federelement 27 ist bevorzugterweise in der Art einer Blattfeder oder einer Drahtfeder ausgestaltet, wie anhand von Fig. 5 zu erkennen ist. Mit seinem anderen auskragenden Ende wirkt das Federelement 27 mit der Wippe 24 derart zusammen, daß der Hebel 10 bei Bewegung des Betätigungsorgans 5 wechselweise von der einen Endlage in die jeweils andere Endlage verschwenkt wird. An der Wippe 24 befindet sich eine Aufnahme 28 mit einem Schlitz 29 für das auskragende Ende des Federelements 27, wie anhand von Fig. 5 zu sehen ist.

In jeweils einer dieser stabilen Endlagen befindet sich dann das Kontaktsystem 7 im Einschalt- oder im Ausschalt-Zustand. Zum Umschalten des Kontaktsystems 7 wird das Betätigungungsorgan 5 zwar zwischen einer Ausgangs- und einer Betätigungsstellung bewegt, jedoch kehrt das Betätigungsorgan 5 nach dem Umschalten selbsttätig in die Ausgangsstellung zurück. Somit nimmt das Betätigungsorgan 5 sowohl im Einschalt- wie auch im Ausschalt-Zustand des Kontaktsystems 7 dieselbe Position, nämlich die Ausgangsstellung ein, womit der Schalter 1 gemäß dem zweiten Ausführungsbeispiel in der Art eines "Push-Push"-Schalters ausgestaltet ist. Beim Schalter 1 gemäß dem ersten Ausführungsbeispiel hingegen verbleibt das Betätigungsorgan 5 in der jeweiligen Stellung, indem das Betätigungsorgan 5 in der Betätigungsstellung verrastet ist.

Die Erfindung ist nicht auf die beschriebenen und dargestellten Ausführungsbeispiele beschränkt. Sie umfaßt vielmehr auch alle fachmännischen Weiterbildungen im Rahmen der durch die Patentansprüche definierten Erfindung. So kann ein derartiger Schalter nicht nur zum Schalten hoher Leistungen sondern überall dort Verwendung finden, viro ein kleiner Betätigungsweg gewünscht wird, insbesondere bei elektrischen Schaltern in der Art von Kurzhubtasten.

### Bezugszeichen-Liste:

- 1:: elektrischer Schalter
- 2:: Gehäuse
- 3:: Deckel
- 4:: Sockel
- 5:: Betätigungsorgan
- 6:: elektrischer Anschluß
- 7:: Kontaktsystem
- 8:: Schaltkontakt
- 9:: Festkontakt
- 10:: Hebel
- 11:: Rastmittel
- 12:: Lager
- 13:: Aufnahme (für Lager)
- 14:: Hülse
- 15:: Druckfeder
- 16:: Steuernocken
- 17:: Schneidenlager
- 18:: Rastkurve
- 19:: Stift
- 20:: Feder (für Betätigungsorgan)
- 21:: Aufnahme (im Betätigungsorgan)
- 22:: Schneidenlager
- 23:: Zugfeder
- 24:: Wippe
- 25:: Arm (an der Wippe)
- 26:: Kulisse (am Hebel)
- 27:: Federelement
- 28:: Aufnahme (an der Wippe)
- 29:: Schlitz (in der Aufnahme)

## Patentansprüche

1. Elektrischer Schalter, insbesondere für eine hohe Last, wie ein Netzschalter, mit einem aus einem bewegbaren Schaltkontakt (8) sowie wenigstens einem Festkontakt (9) bestehenden Kontaktsystem (7), und mit einem bewegbaren Betätigungsorgan (5), wobei das Betätigungsorgan (5) bei dessen Bewegung mit dem Schaltkontakt (8) zum Umschalten des Kontaktsystems (7) zusammenwirkt, wobei das Betätigungsorgan (5) in Wirkverbindung mit einem Hebel (10) steht, derart dass der Hebel (10) bei Bewegung des Betätigungsorgans (5) eine Schwenkbewegung durchführt, und wobei die Schwenkbewegung des Hebels (10), insbesondere unter vergrößernder Übersetzung des vom Betätigungsorgan (5) zurückgelegten Weges, den Schaltkontakt (8) zum Umschalten bewegt, **dadurch gekennzeichnet, dass** am Betätigungsorgan (5) eine Wippe (24) verschwenkbar gelagert ist, dass die Wippe (24) mittels eines Arms (25) am Hebel (10) zur Herstellung der Wirkverbindung angreift, und dass ein mit einem Ende am Hebel (10) eingespanntes Federelement (27) mit dem anderen auskragenden Ende mit der Wippe (24) zusammenwirkt, derart dass der Hebel (10) bei Bewegung des Betätigungsorgans (5) wechselweise von der einen Endlage in die jeweils andere Endlage verschwenkt wird.

2. Elektrischer Schalter nach Anspruch 1, **dadurch gekennzeichnet, dass** der Schalter (1) mehrere Kontaktsysteme (7) mit jeweils einem Schaltkontakt (8) aufweist, und dass vorzugsweise ein gemeinsamer Hebel (10) die Schaltkontakte (8) bewegt.

3. Elektrischer Schalter nach Anspruch 1 oder 2, **dadurch gekennzeichnet, dass** der Schalter (1) ein Gehäuse (2) aufweist, dass vorzugsweise der Hebel (10) als einarmiger Hebel ausgestaltet ist, und dass weiter vorzugsweise der Hebel (10) an einem Lager (12), das insbesondere an einem Ende des Hebels (10) angeordnet ist, drehbar im Gehäuse (2) gelagert ist.

4. Elektrischer Schalter nach einem der Ansprüche 1 bis 3, **dadurch gekennzeichnet, dass** der Schaltkontakt (8) als Schnapp-Schaltkontakt ausgestaltet ist, dass vorzugsweise der Schaltkontakt (8) in einem, beispielsweise an einem elektrischen Anschluss (6) befindlichen, Schneidenlager (22) verschwenkbar gelagert ist, und dass weiter vorzugsweise eine Zugfeder (23) mit einem Ende am Schaltkontakt (8) und mit dem anderen Ende am Hebel (10), insbesondere an der dem Lager (12) des Hebels (10) gegenüberliegenden Seite, befestigt ist, derart dass der Schaltkontakt (8) bei Bewegung des Hebels (10), insbesondere zwischen den zwei Endlagen des Hebels (10), schnappend umschaltet.

5. Elektrischer Schalter nach einem der Ansprüche 1 bis 4, **dadurch gekennzeichnet, dass** das Betätigungsorgan (5) als ein, insbesondere gegen eine Federkraft, im wesentlichen linear beweglicher Drücker ausgebildet ist, dass vorzugsweise das Betätigungsorgan (5) mit einem Teil aus dem Gehäuse (2) für den Benutzer manuell zugänglich herausragt, dass weiter vorzugsweise der Arm (25) an einer Art von Kulisse (26) am Hebel (10) zur Herstellung der Wirkverbindung angreift, und dass noch weiter vorzugsweise das Federelement (27), das bevorzugterweise in der Art einer Blattfeder oder einer Drahtfeder ausgestaltet ist, mit dem einen Ende an der dem Lager (12) des Hebels (10) gegenüberliegenden Seite eingespannt ist, wobei insbesondere das andere auskragende Ende des Federelements (27) mit der Wippe (24) durch Eingriff in einen Schlitz (29) an einer Aufnahme (28) der Wippe (24) zusammenwirkt.

6. Elektrischer Schalter nach einem der Ansprüche 1 bis 5, **dadurch gekennzeichnet, dass** der Hebel (10) und/oder der Schaltkontakt (8) in etwa parallel oder in etwa senkrecht zur Bewegungsrichtung des Betätigungsorgans (5) angeordnet ist, und dass vorzugsweise der Hebel (10) in etwa gabelförmig mit zwei einander gegenüberliegenden Lagern (12) ausgestaltet ist.

7. Elektrischer Schalter nach einem der Ansprüche 1 bis 6, **dadurch gekennzeichnet, dass** das Betätigungsorgan (5) zum Umschalten des Kontaktsystems (7) zwischen einer Ausgangs- und einer Betätigungsstellung bewegbar ist, wobei das Betätigungsorgan (5) nach dem Umschalten selbstätig in die Ausgangsstellung zurückkehrt.

## Claims

1. Electric switch, in particular for a high load, such as a mains switch, with a contact system (7) comprising a movable switching contact (8) and at least one stationary contact (9), and with a movable actuation member (5), whereby the actuation member (5) when moved interacts with the switching contact (8) for the purpose of switching the contact system (7), whereby the actuation member (5) is in active connection with a lever (10), in such a way that when moving the actuation member (5) the lever (10) performs a pivoting movement, and whereby the pivoting movement of the lever (10) moves the switching contact (8) for the purpose of switching, in particular with increasing transformation of the path covered by the actuation member (5), **characterised in that** a rocker (24) is mounted pivotably on the actuation member (5), **in that** the rocker (24) by means of an arm (25) acts on the lever (10) to produce the active connection, and **in that** a spring element (27) clamped at one end onto the lever (10) interacts with the other projecting end with the rocker (24), such that the lever (10) is pivoted upon moving the actuation member (5) altematively from one end position into the other respective end position.

2. Electric switch according to claim 1, **characterised in that** the switch (1) comprises a number of contact systems (7), each with a switching contact (8), and **in that** preferably a common lever (10) moves the switching contacts (8).

3. Electric switch according to claim 1 or 2, **characterised in that** the switch (1) has a housing (2), **in that** preferably the lever (10) is designed in the form of a one-armed lever, and **in that** also preferably the lever (10) is mounted rotatably in the housing (2) on a bearing (12), which is arranged in particular at one end of the lever (10).

4. Electric switch according to one of claims 1 to 3, **characterised in that** the switching contact (8) is in the form of a snap-action switching contact, **in that** preferably the switching contact (8) is mounted pivotably in a knife-edge bearing (22) located for example at an electrical terminal (6), and **in that** also preferably a tension spring (23) is secured by one end to the switching contact (8) and by the other end to the lever (10), in particular on the side opposite the bearing (12) of the lever (10), in such a way that when there is movement of the lever (10) the switching contact (8) switches with a snap action, in particular between the two end positions of the lever (10).

5. Electric switch according to one of claims 1 to 4, **characterised in that** the actuation member (5) is in the form of an essentially linearly movable pushbutton, acting in particular against spring force, **in that** preferably the actuation member (5) protrudes partially out of the housing (2) so as to be manually accessible to the user, **in that** preferably the arm (25) acts on a kind of slide (26) on the lever (10) to produce the active connection, and **in that** also preferably the spring element (27), which is most preferably in the form of a leaf spring or a wire spring, is restrained with one end on the side opposite the bearing (12) of the lever (10), whereby in particular the other projecting end of the spring element (27) interacts with the rocker (24) by engagement in a slot (29) on a mount (28) of the rocker (24).

6. Electric switch according to one of claims 1 to 5, **characterised in that** the lever (10) and/or the switching contact (8) are arranged approximately parallel or approximately perpendicular to the direction of movement of the actuation member (5), and **in that** preferably the lever (10) is designed to be fork-shaped with two mutually opposite bearings (12).

7. Electric switch according to one of claims 1 to 6, **characterised in that** the actuation member (5) can be moved between an initial position and an actuating position for the purpose of switching the contact system (7), whereby after switching the actuation member (5) returns automatically to the initial position.

## Revendications

1. Commutateur électrique, notamment pour une charge élevée comme un commutateur de réseau, comportant un système de contacts (7) composé d'un contact de commutateur mobile (8) ainsi que d'au moins un contact fixe (9), et un organe de commande mobile (5) qui lors de son mouvement coopère avec le contact de commutateur (8) pour commuter le système de contacts (7), l'organe de commande (5) étant en liaison active avec un levier (10) pour que le levier (10) effectue lors du mouvement de l'organe de commande (5), un mouvement pivotant qui déplace le contact de commutateur (8) pour la commutation, en particulier en multipliant le chemin parcouru par l'organe de commande (5),
**caractérisé en ce qu'**
une bascule (24) est montée pivotante sur l'organe de commande (5); la bascule (24) s'accroche au levier (10) à l'aide d'un bras (25) pour établir la liaison active, et un élément de ressort (27) ayant une extrémité encastrée sur le levier (10) coopère avec la bascule (24) par son autre extrémité sortante pour que lors du mouvement de l'organe de commande (5) le levier (10) pivote alternativement d'une position extrême à l'autre position extrême.

2. Commutateur électrique selon la revendication 1,
**caractérisé en ce que**
le commutateur (1) présente plusieurs systèmes de contacts (7) comportant chacun un contact de commutateur (8), et de préférence un levier commun (10) déplace les contacts de commutateur (8).

3. Commutateur électrique selon la revendication 1 ou 2,
**caractérisé en ce que**
le commutateur (1) comprend un boîtier (2), de préférence le levier (10) est un levier à un seul bras, et plus préférablement le levier (10) est monté rotatif dans le boîtier (2) sur un palier (12) disposé notamment à une extrémité du levier (10).

4. Commutateur électrique selon l'une quelconque des revendications 1 à 3,
**caractérisé en ce que**
le contact de commutateur (8) est un contact de commutateur par enclenchement, de préférence le contact de commutateur (8) est monté pivotant dans un couteau de répartition (22) se trouvant par exemple dans un raccord électrique (6), et plus préférablement un ressort de traction (23) est fixé par une extrémité au contact de commutateur (8) et par l'autre extrémité au levier (10), en particulier sur le côté opposé au palier (12) du levier (10), de telle façon que lors du mouvement du levier (10), le contact de commutateur (8) opère une commutation par enclenchement notamment entre les deux positions extrêmes du levier (10).

5. Commutateur électrique selon l'une quelconque des revendications 1 à 4,
**caractérisé en ce que**
l'organe de commande (5) est réalisé comme un bouton poussoir mobile sensiblement en ligne droite, en particulier contre une force de ressort, de préférence l'organe de commande (5) sort du boîtier (2) par une partie accessible manuellement pour l'utilisateur, le bras (25) s'accroche préférablement à une sorte de coulisse (26) sur le levier (10) pour établir la liaison active, et encore préférablement, l'élément de ressort (27) de préférence réalisé en forme de lame de ressort ou d'un fil de ressort, est encastré par une extrémité sur le côté opposé au palier (12) du levier (10), alors que notamment l'autre extrémité sortante de l'élément de ressort (27) coopère avec la bascule (24) par accrochage dans une fente (29) sur un logement (28) de la bascule (24).

6. Commutateur électrique selon l'une quelconque des revendications 1 à 5,
**caractérisé en ce que**
le levier (10) et/ou le contact de commutateur (8) est sensiblement parallèle ou sensiblement perpendiculaire à la direction du mouvement de l'organe de commande (5), et de préférence le levier (10) est réalisé sensiblement en forme de fourche avec deux paliers (12) placés en face l'un de l'autre.

7. Commutateur électrique selon l'une quelconque des revendications 1 à 6,
**caractérisé en ce que**
l'organe de commande (5) est mobile pour commuter le système de contacts (7) entre une position initiale et une position de commande, l'organe de commande (5) revenant automatiquement dans la position initiale après la commutation.
